# EUROPÄISCHE PATENTSCHRIFT

(11) **EP 1 710 783 B1**
(45) Veröffentlichungstag und Bekanntmachung des Hinweises auf die Patenterteilung: **05.12.2012**
(21) Anmeldenummer: 05007846.8
(22) Anmeldetag: 09.04.2005
(51) Int. Cl.: G10G 5/00

(54) **Trommelkarre**
Drum carriage
Chariot à tambour

(43) Veröffentlichungstag der Anmeldung: 11.10.2006
(73) Patentinhaber: Beat, Frank, 6370 Oberdorf (CH); Röösli, Stefan, 6362 Stansstad (CH)
(72) Erfinder: Beat, Frank, 6370 Oberdorf (CH); Röösli, Stefan, 6362 Stansstad (CH)
(74) Vertreter: Arato, Laszlo

(56) Entgegenhaltungen:
- DE-A1- 10 011 114
- US-A- 2 588 830
- US-A- 4 102 237

## Beschreibung

Die Erfindung betrifft eine Trommelkarre für das Halten und Bewegen einer grossen Trommel vom Spieler selbst gemäss den Patentansprüchen.

Die wohl bekannte grosse Trommel hat einen Durchmesser von etwa 65 cm und eine Zargenhöhe von etwa 55 cm. Zur Bespannung der Trommel dient Rinderfell, Leder oder Synthetic, das mit einem Seilzug, wie die Rührtrommeln oder mit Reifen und Spannschrauben bespannt sind. Die grosse Trommel ist osmanischen Ursprungs und diente seit dem 17. Jahrhundert der militärischen Ausbildung, der Zeremonie, vor allem aber zum Aufmarsch zu Schlachten für die Einschüchterung des Feindes und zur Hebung der Moral der eigenen Truppen, ein Privileg der Janitscharen. Bald eroberte die aufregende orientalische Musik mit dem dröhnenden Klang der grossen Trommel, den schreienden Blasinstrumenten und klingenden Beckenpaare die Fürstenhöfe Europas, belebte die Marschmusik und ist mit den Partituren von Mozart (Entführung aus dem Serail) und Haydns (Militärsymphonie) ins Pantheon der klassische Musik erhoben worden.
In den Südstaaten der Vereinigten Staaten von Amerika, wo die Nachkommen der einst deportierten Afrikaner ihre rhythmikbetonte Volksmusik zur Blüte brachten, entwickelte sich die afrikanische Trommelmusik im 19. Jahrhundert, in der Wechselwirkung der Marsch- und Tanzmusik der europäischen Einwanderer, in den Strassen New Orleans zum eigenständigen Jazz. Die herumziehende Strassenmusik wechselte später zur Saal- und Tanzmusik und entpuppte sich als Bühnenattraktion. Dabei erfuhr die grosse Trommel der Jazzorchester eine Wandlung, in dem sie zum Schlagzeug und zum Zentrum des Orchesters wurde. Im Mittelpunkt des Schlagzeuges steht das auf die Bühne gestellte, dem Publikum zugewandte Resonanzfell, eine bezogene kreisrunde Scheibe der grossen Trommel, das in einer fest gefügten Gruppe von Schlaginstrumenten, einer kleinen Trommel, mehreren Tom-Toms, sowie diverse einfache und einem zweifachen Becken, umgeben ist. Dabei dient die grosse Trommel mit der Resonanzfellbespannung nicht nur zur unmittelbaren effektvollen Beschallung der Zuhörer, sondern zugleich als Blickfang und Namensträger des Orchesters. Vom Spieler wird die grosse Trommel des Schlagzeuges einseitig am Schlagfell mit Fusstritten Ober ein als Fussmaschine bezeichnetes Pedal geschlagen, um die Hände zum Erklingen der übrigen Instrumente des Schlagzeuges frei zu halten.
Eine ferne Verwandte der einseitig beschlagenen grossen Trommel ist das einseitig bespannte, aus Asien über Mitteleuropa im 18. Jahrhundert gelangte Instrument der Kesselpauke, ein inzwischen klassisches Instrument der Militär- sowie Oper- und Symphonieorchester der Musik.

Entsprechend der obigen Schilderung wird die grosse Trommel stationär wie mobil zum Musizieren verwendet zu Umzügen, Volksfesten und Paraden jeglicher Art. Dabei wird zum Marschieren die etwa 10 kg schwere mit zwei Gurten um die Schultern des Spielers gehängte grosse Trommel vom Spieler am Bauch getragen, was wegen der Ausladung des Schwerpunktes den Spieler beim Laufen wie Stehen zum Zurücklehnen zwingt. Nebst erheblicher Belastung der Wirbelsäule, der Rücken- und Bauchmuskulatur durch Druck und Biegung beschränkt die Trommel die Sicht des Spielers nach vorne und verunmöglicht die Beobachtung des Bodens, was zum sicheren Laufen eine unverzichtbare Voraussetzung ist.

Um diese Nachteile zu reduzieren und den Zugang für konstitutionell weniger athletische Personen zu ermöglichen, ist eine Trommelkarre aus DE10011114 sowie aus Veröffentlichungen der Firma Musikhaus Gasser in 6280 Hochdorf in der Schweiz bekannt. Somit ist ein Fahrgestell für das Halten und Bewegen einer grossen Trommel mit zwei Rädern und zwei Rollen, sowie eine Bauchplatte und ein Hüftgurt für die Anbindung des Spielers an das Gestell bereits vorgeschlagen worden.

Der Nachteil dieser Lösung des Standes der Technik ist, dass sie zwar die Belastung des Spielers reduziert aber in Sachen Sichtbehinderung keinerlei Besserung bringt.

Aufgabe der vorliegenden Erfindung ist, der Nachteil des vorliegenden Lösungsversuchs zu vermeiden und somit
- einwandfreie Sichtbedingung dem Spieler zu sichern,
- das Konzept der Beschallung für Strassenumzüge, sOwie für den Bühnenauftritt zu optimieren und zugleich
- mit der traditionellen beidseitigen Schlagtechnik, zugunsten des Anschlages von oben zu brechen.

Um die Verbesserungsziele der Erfindung zu erreichen wird die stehende grosse Trommel um seine Drehachse zuerst 90° gedreht und anschliessend um etwa 25° zum Spieler geschwenkt und durch Teleskopisierung des Karrengerüstes die Höhe des Schlagfells so einstellbar macht, dass alle Spieler, die mit der Schlagtechnik von oben vertraut sind, sich mit dem Bespielen der grossen Trommel sich sofort zu recht finden.

Eine unvollständige Auswahl der Rhythmus-Instrumente die mit der Schlagtechnik von oben bespielt sind, sind wie folgt

| | |
|---|---|
| Pauken, | wie die Kesselpauken, |
| Fellmembraphone, | wie die kleine Trommel und die Rührtrommel, Tom-Tom, Bongo, Conga, Timbale, Tabla, Surdo und Darabukka. |
| Stabspiele aus Holz, | wie Xylophon und Marimbaphon, |
| Metall, | wie Vibraphon und Metallophon, |
| Schlagdiophone, | wie Hängebecken und Hi-Hat. |

Die musikalischen Vorteile der Erfindung sind, dass sie die hohen Anforderungen zum Bespielen der grossen traditionellen Trommel auf das übliche Mass der Rhythmus-Instrumente mit der Schlagtechnik von oben reduziert. Bei den seitlichen Schlägen der traditionellen grossen Trommel strahlen nämlich die bespielten Schlagfelle den Spieler nicht unmittelbar, sondern erst durch die Reflektion der Umgebung an, bei der Strassenmusik beispielsweise von der Front der Häuser. Das hat zur Folge, dass der Spieler erst mit Verzögerung und mit irgendwelchen Verzerrungen, je nach Umgebung, die Rückmeldung erhält. Die Kompensation dieser Mängel zu erlernen, verlangt viel Übung und bleibt ein individuelles Qualitätsmerkmal von traditionellem Spielen, das wegen der rhythmischen Leitrolle des Instrumentes die Musikqualität des ganzen Orchesters prägt.
Im Gegensatz zur traditionellen Grossen Trommel geniesst der Spieler mit dem Schlag von oben die direkte akustische Rückkuppelung und somit die unmittelbare Beschallung selbst. Diese direkte verzögerungs- und verzerrungsfreie akustische Information macht für den Spieler der Instrumente mit Schlag von oben den problemlosen Zugang zu der erfindungsgemässen Anordnung der grossen Trommel, nicht zuletzt darum, weil die Technik des Anschlages identisch ist, womit das durch Üben geschliffene komplexe Zusammenspiel der Hirnrinde mit der Motorik der Muskeln und der Gelenke (Articulationes!) zur massvollen Bewegen der Hand und der Arme angesprochen sind.

Weil die ursprünglich senkrechten plan parallele Schlagfelle der grossen Trommel mit der Erfindung annähernd waagrecht gerichtet und zum Spieler geneigt sind, würde der Schall des Resonanzfells in steilem Winkel zum Untergrund strahlen. Mit Drehung des Resonanzfells wird jedoch die Beschallung des Bodens flacher und somit die Abstrahlung des Schalls in die Marschrichtung oder beim Bühnenauftritt analog dem Jazz-Schlagzeug auf das Publikum gerichtet, was gegenüber der senkrecht gestellten grossen Trommel der Standes der Technik von erheblichem Vorteil ist.

Die Trommelkarre der Erfindung lässt sich mit wenigen Griffen und mit einer aus-schwenkbaren Stütze, mit einer schwenkbaren Rolle oder mit einem Stützpuffer vom mobilen zur stationären Konfiguration wandeln, was von erheblichem Vorteil ist, weil der Spieler, je nach Gelegenheit vom Tragen der Trommelkarre und somit auch vom Hüftgurt befreit spielen kann, wobei die Mobilität dieser Konfiguration zu nützen oder einzuschränken die Benützung der Feststellbremse der Schwenkrolle entscheidet.

Zum weiteren Vorteil der Erfindung lässt sich die Steifigkeit der Konfiguration für den stationären Gebrauch erhöhen, indem mit Entfernung der Räder auf die Benützung der Stützpuffer umgestellt wird. In diesem Zusammenhang soll die Möglichkeit der Integration eines Stecksitzes als weiterer Vorteil erwähnt sein.

Ein zusätzlicher Vorteil der Erfindung ist, dass sie aus faltbaren und zerlegbaren Elementen besteht, die mit Ausnahme der Trommel sich für die Versorgung in eine Transportkiste und somit für zeitgemässe Logistik eignen.

Zum Vergleich der Merkmale der Erfindung mit dem besprochenen Standes der Technik wird auf die Figur 4 verwiesen.

Nachfolgend wird die Erfindung gemäss einem Ausführungsbeispiel in mobilem und stationiertem Gebrauch mit ihren wesentlichsten Teilen dargestellt. Die Zeichnungen zeigen:
- Fig.1: die Trommelkarre in mobilem Gebrauch,
- Fig.2: die Trommelkarre in provisorisch und stationären Gebrauch,
- Fig.3: die Merkmale der Erfindung und des Standes der Technik.

Die Figur 1 zeigt die Trommelkarre 1 mit der grossen Trommel 2, die auf dem Gestell 3 vom Zargensattel 12 gestützt und den Bügel 6 mit den Gelenken 8 gehalten wird. Die Bespannung der Trommel ist mit den verdeckten Schlag- 14 und Resonanzfell 15 mit Hilfe der Reifen 32 und den Spannschrauben 36 und den auf der Zarge 7 sitzenden Spannböcken bespannt. Das Gestell ruht auf den Rädern 5 und wird vom Spieler 9 mit der Stützplatte 11 und der Hüftgurt 4 gehalten. Weil das Gestell 3 teleskopisierbar ist lässt sich die erforderliche Position der Bauchplatte je nach der Körpergrösse des Spielers 9 einstellen und mit dem Bolzen 21 festhalten. Dank dieser Konstruktion sind die beiden Hände des Spielers 9 frei, so dass er im Stehen oder Gehen mit beiden Schlegeln 10 auf der Trommel 2 spielen kann, Dabei hört der Spieler 9 unmittelbar was er spielt, denn er wird vom Schlagfell 14 entsprechend der Resultierenden 18 direkt bestrahlt. Weil die Zarge 7 der Trommel 2 so segmentiert oder gewölbt ist, dass an Stelle der ansonsten üblichen plan parallelen Anordnung der Schlagfälle 14 der grossen Trommel 2 entsprechend des Winkels 16 geneigt sind, wird die Abstrahlung 19 schräg in die Marschrichtung reflektiert.

Wird für eine Weile Halt gemacht, so kann der Spieler 9 mit einem Seilzug, der zwischen der Trommel 2 und der Bauchplatte 11 endet (und darum nicht ersichtlich ist) den Raster 30 lösen, so dass die Stütze 25 in die in der Figur 2 gezeigten Lage, dank einer sich entspannenden Drehbiegefeder im Gelenk 24 geschwenkt wird, so dass der Spieler 9 sich ohne fremde Hilfe vom Trommelkarren 1 trennen und die Schnalle 34 des Hüftgurtes 4 lösen kann.
Die Stütze 25 kann je nach Bedarf mit einem Fuss mit Stützpuffern 23' oder einer Schwenkrolle 26 mit integrierter Haltebremse bestückt sein.
Zum Schliessen der ausgefahrenen Stütze 25, gemäss der Figur 1, muss der Spieler die Trommelkarre 1 am Bügel 6 packen und entgegen der üblichen Fahrtrichtung gegen sich ziehen, bis die Stütze 25 einknickt und die Trommelkarre 1 über die Stütze 25 auf den Boden gelegt wird. Anschliessend wird die Stütze 25 so an das Gestell 3 gezogen, bis der Einraster 30 klickt und die gespannte Stütze 25 in der geschlossenen Position hält.

Die Figur 3 zeigt die steife Konfiguration der Trommelkarre 1, entsprechend dem stationären Gebrauch ohne Räder 5, wobei dann das Gestell 3 an Stelle der Räder 5 sich auf den Stützpuffern 23 der Gabel 22 vgl. Fig.2) und der Rolle 26 stützt, und der Spieler 9 (vgl. Fig.2) auf einen Sattel 28, der sich mit der Konsole 27 in das Stützengelenk 24 stecken lässt, sitzt.

### Positionsliste

- 1: Trommelkarren
- 2: Trommel
- 3: Gestell
- 4: Hüftgurt
- 5: Rad
- 6: Bügel
- 7: Zarge
- 8: Gelenk
- 9: Spieler
- 10: Schlegel
- 11: Bauchplatte
- 12: Zargensattel
- 13:
- 14: Schlagfell
- 15: Resonanzfell
- 16: Neigungswinkel der Abstrahlung von 14/15
- 17: Ohrmuscheln von 9
- 18: Abstrahlung des 14
- 19: Abstrahlung des 15
- 20: Winkel zwischen 18/19
- 21: Bolzen
- 22: Gabel
- 23: Stützpuffer (an der 22)
- 23': Stützpuffer (an der 25)
- 24: Stützengelenk
- 25: Stütze
- 26: Schwenkrolle
- 27: Konsole
- 28: Sattel
- 29: Achsenstummel
- 30: Einraster
- 31: Gurtbefestigung
- 32: Reifen
- 33: Reifengreifer
- 34: Schnalle
- 35: Spannböckchen
- 36: Spannschraube

## Patentansprüche

1. Trommelkarre (1) mit einer darin gehaltenen und damit vom Spieler (9) selbst bewegbaren grossen Trommel (2), wobei die Trommel ein Schlagfell und ein Resonanzfell umfasst und die Trommel von mindestens einem Bügel um die Zarge gefasst wird, wobei die Trommel auf einem Gestell (3) mit zwei Rädern (5) ruht und der Spieler (9) mit dem Gestell durch eine Bauchplatte (11) und einen Hüftgurt (4) verbunden ist, **dadurch gekennzeichnet, dass** das Schlagfell (14) zum Spieler geschwenkt ist, und die Ebene des Schlagfells (14) mit der Ebene des Resonanzfells (15) nicht plan parallel ist, sondern einen Winkel (16) bildet.

2. Trommelkarre (1) nach Anspruch 1 **dadurch gekennzeichnet, dass** sich die Ohrenmuscheln (17) des Spielers (9) in der direkten Abstrahlung (18) des Schlagfells (14) befinden.

3. Trommelkarre (1) nach Anspruch 1 **dadurch gekennzeichnet, dass** der Winkel (20) zwischen der Abstrahlung des Schlagfells (14) und der Abstrahlung des Resonanzfells (15) kleiner als 180° ist.

## Claims

1. A drum carriage (1) and drum allowing a drummer (9) to hold and move a bass drum having a shell with two open ends and a batter head over one of the open ends of the shell and a resonant head over the other open end of the shell, including at least one bracket connected between the shell of the drum and the stand by at least one joint, comprising a rack (3) with two mounted wheels (5), a stomach plate (11) mounted to contact the stomach of the drummer (9), a hip strap (4) adapted to surround the hips of the drummer (9), wherein the drum head (14) is directed toward the drummer and the plane of the batter head (14) is at an angle (16) to the plane of the resonant head (15).

2. A drum carriage (1) according to claim 1, wherein the plane of the drum head is positioned such that the direct acoustic radiation (18) from the batter head (14) is directed toward the ears (17) of the drummer (9).

3. A drum carriage (1) according to claim 1, wherein an angle (20) between the acoustic radiation from the drum head (14) and the acoustic radiation from the resonant head (15) is less than 180°.

## Revendications

1. Chariot à tambour (1) qui peut être déplacé par le joueur (9) comprenant une grosse caisse (2) avec une peau de frappe et une peau de résonance, elle est maintenue par au moins un joint autour du fût, elle se trouve sur un support (3) muni de 2 roues (5) et le joueur (9) est relié au support par un plateau ventral (11) et une ceinture coxale (4), ses caractéristiques sont que la peau de frappe (14) est tournée vers le joueur et que le plan de la peau de frappe (14) et celui de la peau de résonance (15) ne sont pas parallèles mais qu'ils forment un angle.

2. Chariot à tambour (1) selon revendication 1 est **caractérisé par le fait que** l'émission acoustique (18) de la peau de frappe (14) est dirigée directement vers les pavillons de l'oreille (17) du joueur(9).

3. Chariot à tambour (1) selon revendication 1 est **caractérisé par le fait que** l'angle (20) entre l'émission acoustique de la peau de frappe (14) et l'émission de la peau de résonnance (15) est inférieur à 180°.
